# EUROPÄISCHE PATENTSCHRIFT

(11) **EP 0 970 278 B1**
(45) Veröffentlichungstag und Bekanntmachung des Hinweises auf die Patenterteilung: **16.07.2003**
(21) Anmeldenummer: 99900196.9
(22) Anmeldetag: 19.01.1999
(51) Int. Cl.: E01C 19/29

(54) **SCHIENENGEFÜHRTES OBERFLÄCHENBEARBEITUNGSGERÄT**
RAIL-MOUNTED SURFACE-MACHINING TOOL
APPAREIL DE TRAITEMENT DE SURFACES GUIDE SUR RAILS

(30) Priorität: 23.01.1998 CH 15398
(43) Veröffentlichungstag der Anmeldung: 12.01.2000
(73) Patentinhaber: Oskar Aeschlimann AG, 4800 Zofingen (CH)
(72) Erfinder: AESCHLIMANN, Heinz, CH-4800 Zofingen (CH)
(74) Vertreter: EGLI-EUROPEAN PATENT ATTORNEYS
(86) Internationale Anmeldenummer: CH9900022
(87) Internationale Veröffentlichungsnummer: WO99037863

(56) Entgegenhaltungen:
- EP-A- 0 180 687
- AU-A- 5 480 586
- DE-B- 1 658 544

## Beschreibung

Die Erfindung betrifft ein schienengeführtes Oberflächenbearbeitungsgerät mit einstellbarem Anpressdruck, inbesondere zur Verankerung von Abstreusplitt in Asphaltoberflächen, gemäss dem Oberbegriff des Patentanspruchs 1.

Bei Gussasphaltdeckschichten wird oft die Oberfläche mit Abstreusplitt versehen, um bessere Griffigkeitswerte und damit eine erhöhte Verkehrssicherheit zu erzielen. Ueblicherweise wird der Abstreusplitt nur lose aufgestreut und mit statischen Walzen, deren Gewicht etwa 3 - 8 Tonnen beträgt, eingewalzt. Gute Werte bezüglich der Ebenheit und der Verankerung des Abstreusplittes können in der Regel nur erreicht werden, wenn die Gussasphaltmasse zum Zeitpunkt des Einwalzens des Abstreusplittes die richtige Konsistenz aufweist. Dies wiederum hängt wesentlich von der Gussasphalttemperatur ab. Eine zu späte Einwalzung des Abstreusplittes kann eine ungenügende Verankerung bewirken während ein zu frühes Einwalzen den Abstreusplitt zu tief in den Gussasphalt eindrückt. Zusätzliche Schwierigkeiten bei der Steuerung dieser Vorgänge ergeben sich bei geneigten Oberflächen, da bei gattungsgemässen Abwalzvorrichtungen mit aufgehängten Andruckwalzen dieselben unter dem Einfluss der Schwerkraft ausweichen und nicht mehr zufriedenstellende Resultate ergeben.

So sind gattungsgemässe Vorrichtungen bekannt, bei denen die an einer Haltevorrichtung befestigten Andruckwalzen mittels (verstellbarer) Ketten an einem Gestellrahmen aufgehängt sind. Dies gewährleistet zwar die Führungssicherheit in den Schienen, erlaubt aber nur ungenaue und ungleichmässige Steuerung des Oberflächenniveaus des einzuwalzenden Belages und der Verankerung des Abstreusplittes in der Gussasphaltmasse.

Aus der EP-0 180 687 ist ein gattungsgemässes schienengeführtes Oberflächenbearbeitungsgerät zum Aufbringen von Splittgranulat in Gussasphalt und andere Beläge bekannt. Die Vorrichtung umfasst im wesentlichen einen wagenartigen Gestellrahmen mit vier auf Schienen laufenden Führungsrädern, sowie eine mittels Handkurbeln und Spindeln höhenverstellbare Haltevorrichtung für eine Anzahl von Andruckwalzen. Die Haltevorrichtung mit den Andruckwalzen ist im Bereich der hinteren Führungsräder angeordnet. Die Andruckwalzen sind in zwei parallelen Reihen quer zum Schienenverlauf und im Wirkungsbereich gegenseitig überlappend angeordnet. Durch Entfernen oder Einsetzen von Andruckwalzen kann die Wirkbreite, das heisst die Breite des auszuwalzenden Belages, verändert werden. Die Vorrichtung ermöglicht es zwar, die Höhe der auszuwalzenden Belagsoberfläche bezüglich dem Schienenniveau relativ gut zu steuern. Die Starrheit der Konstruktion hat aber den Nachteil, dass nicht einwalzbare Unebenheiten des Belages, beispielsweise bei zu rascher Abkühlung der einzuwalzenden Belagsmasse, die Vorrichtung als Ganzes anheben können und so die Führungssicherheit in den Schienen gefährden. Bei zunehmendem Gefälle der zu bearbeitenden Belagsoberfläche lässt sich die Verankerung von Abstreusplitt in der Belagsmasse immer schlechter steuern, da ausser der erwähnten Höhenverstellung für die Andruckwalzen keine weiteren Einstellmöglichkeiten vorhanden sind. Ausserdem lässt die Vorrichtung bezüglich der Breite des auszuwalzenden Belages nur wenig Flexibilität zu.

Der Erfindung liegt deshalb die Aufgabe zugrunde, ein gattungsgemässes schienengeführtes Oberflächenbearbeitungsgerät anzugeben, mit dem sich die Nachteile des Standes der Technik vermeiden lassen.

Die genannte Aufgabe wird erfindungsgemäss durch den kennzeichnenden Teil des Patentanspruchs 1 gelöst.

Indem die Andruckwalzen an einer um eine Druckwalzenpendelachse schwenkbaren und im Schwenkbereich einschränkbaren Haltevorrichtung am Gestellrahmen angebracht sind, kann der Anpressdruck auf der Frontseite beziehungsweise auf der Gegenseite variiert werden und dies ergibt wesentlich verbesserte Steuerungsmöglichkeiten für die Verankerung des Abstreusplittes bzw. des Abstreugranulates in der Gussasphaltmasse. Dies ist insbesondere dann von Wichtigkeit, wenn der Grossteil der Splittkörner nicht flach liegend, sondern möglichst vertikal orientiert in der Asphaltgussmasse verankert werden soll, um so zu verhindern, dass glatte Stellen im Gussasphalt entstehen, was die Verkehrssicherheit auf den Strassen vermindern würde.

Dadurch, dass die Andruckwalzen an einer um eine Druckwalzenpendelachse schwenkbaren und im Schwenkbereich einschränkbaren Haltevorrichtung am Gestellrahmen angebracht sind, können mit dem Gerät auch Oberflächen mit starkem Gefälle bearbeitet werden, ohne dass sich das Pendelsystem mit den Andruckwalzen unter der Einwirkung der Schwerkraft bezüglich dem Winkel zur Gussasphaltoberfläche verschiebt. Konkrete Ausführungsformen zur Einschränkung des Schwenkbereiches umfassen beispielsweise Ketten oder Sperrspindeln, die natürlich an beiden Seiten der Druckwalzenanordnung zum Einsatz gelangen können.

Dadurch, dass die Andruckwalzen in einer Walzenlagerung an der Haltevorrichtung in einem Einstellbereich vertikal verschieblich angeordnet sind, kann die Anpresswalze nach oben, nicht aber nach vorne oder hinten ausweichen, so dass die Führungssicherheit in den Schienen erheblich verbessert wird. Dies kann beispielsweise bei der Anpassung von Gussasphaltoberflächen an spezielle winterliche Bedingungen, bei der die Absplittungsmenge stark erhöht wird, der Fall sein. Ebenso können nicht einwalzbare Unebenheiten des Belages, die beispielsweise bei zu rascher Abkühlung der einzuwalzenden Belagsmasse entstehen, die Vorrichtung nicht als Ganzes anheben.

Dadurch dass die Schienenführung des Oberflächenbearbeitungsgeräts auf pendelachsengelagerten Fahrwerken erfolgt und die Haltevorrichtung im wesentlichen in einem mittleren Bereich zwischen vier Fahrwerken angeordnet ist, wird das Führungsverhalten des Oberflächenbearbeitungsgeräts, insbesondere bei gekrümmten Oberflächen, wesentlich verbessert.

Weitere vorteilhafte Ausführungsformen der Erfindung ergeben sich aus den Unteransprüchen. Sie betreffen insbesondere Massnahmen, die die Anpassbarkeit der Vorrichtung an die besondere Verhältnisse des zu erstellenden Oberflächenbelages verbessern, so beispielsweise an die Breite des zu erstellenden Oberflächenbelages oder an den Ueberlappungsgrad der Andruckwalzen.

Ein Ausführungsbeispiel der Erfindung ist nachstehend anhand der Zeichnungen näher erläutert. Es zeigen
- Fig. 1: eine vereinfachte Seitenansicht der erfindungsgemässen Vorrichtung,
- Fig. 2: eine perspektivische Ansicht der erfindungsgemässen Vorrichtung,
- Fig. 3: eine Frontansicht der erfindungsgemässen Vorrichtung, und
- Fig. 4: eine prinzipielle Darstellung der Lagerung für die Andruckwalzen.

Die Figur 1 zeigt eine vereinfachte Seitenansicht des schienengeführten Oberflächenbearbeitungsgerätes. Die Vorrichtung umfasst im wesentlichen einen Gestellrahmen 1, der sich auf Fahrwerken 2 abstützt, die ihrerseits auf Schienen 3 abgestützt sind und von diesen geführt werden. Die zu bearbeitende Oberfläche befindet sich zwischen zwei parallel verlaufenden Schienen. Die Abstützung des Gestellrahmens 1 auf den Fahrwerken erfolgt dabei über Pendelachsen 4. Die Pendelachsen 4 ermöglichen die Anpassung der Schienenauflage bei gekrümmtem Verlauf der Schienen bzw. der zu bearbeitenden Oberfläche, was beispielsweise bei Uebergängen verschiedener Fahrbahnneigung anzutreffen ist. Die Fahrwerke 2 sind dabei vorzugsweise mit je zwei in Führungsrichtung hintereinander liegende Führungsrädern 5 versehen, was die Führungssicherheit auf den Schienen 3 weiter verbessert.

In einem mittleren Bereich zwischen vier Fahrwerken (je zwei pro Schiene) ist eine Haltevorrichtung 6 für Andruckwalzen 7 angeordnet. Die Andruckwalzen 7 sind in zwei parallelen Reihen quer zum Schienenverlauf und im Wirkungsbereich gegenseitig überlappend angeordnet (zur Verdeutlichung siehe dazu auch Fig. 2 und 3). Die Haltevorrichtung 6 ist um eine Druckwalzenpendelachse 8 schwenkbar an einer Vertikalspindeleinrichtung 9 angebracht, die ihrerseits fest mit dem Gestellrahmen 1 verbunden ist. Die Haltevorrichtung 6 bildet somit zusammen mit der Vertikalspindeleinrichtung 9 eine Aufhängung für die Andruckwalzen 7. Die Vertikalspindeleinrichtung 9 kann (im Falle einer besonders einfachen Konstruktionsweise) aus mindestens einem mit dem Gestellrahmen 1 fest verbundenen Gewindeteil mit darin vertikal gelagerter Spindelachse bestehen. Die vertikal angeordneten Spindelachsen (sofern mehrere vorhanden sind) sind dabei vorzugsweise in Abständen an der Haltevorrichtung 6 und am Gestellrahmen 1 angebracht(siehe dazu auch Fig. 2 und 3), um bei grösseren Bearbeitungsbreiten gleichmässigere Belastungen zu erzielen.

Da die Haltevorrichtung 6 schwenkbar angeordnet ist, stellt sich, sofern keine zusätzlichen den Schwenkbereich einschränkenden Massnahmen zum Einsatz gelangen, im Gebrauch deren Neigung bezüglich dem Schienenverlauf der Gewichtsverteilung der Andruckwalzen 7 und der Beschaffenheit der Auflagefläche entsprechend ein.

Es sind jedoch Mittel vorgesehen, mit denen der Schwenkbereich der Haltevorrichtung 6 eingegrenzt werden kann. Damit soll bei einer Neigung des Schienenverlaufs die sich unter dem Einfluss der Schwerkraft und der Beschaffenheit der Auflagefläche natürlicherweise ergebende Neigung der Haltevorrichtung auf gewünschte Werte begrenzt werden. Die verwendeten Mittel können natürlich beidseits der Haltevorrichtung 6 zum Einsatz gelangen. Es handelt sich dabei um Stellspindeleinrichtungen 10, in der Länge verstellbare Ketten 11 oder dergleichen. Im Falle der Stellspindeleinrichtung 10 handelt es sich um mindestens ein mit dem Gestellrahmen 1 fest verbundenes Gewinde mit einem darin vertikal gelagertem Stellspindel, wobei das untere Ende des Stellspindels für die Haltevorrichtung 6 einen Anschlag bildet und so deren Schwenkbereich einschränkt. Solche Stellspindelvorrichtungen 10, welche beispielsweise über Handkurbeln (nicht dargestellt) betätigbar sind, sind vorzugsweise in Abständen an der Haltevorrichtung 6 angebracht (siehe dazu auch Fig. 2 und 3), um bei grösseren Bearbeitungsbreiten gleichmässigere Belastungen zu erzielen. In der Länge einstellbare Ketten 11, die ebenfalls zwischen dem Gestellrahmen 1 und der Haltevorrichtung 6 für die Andruckwalzen 7 wirksam sind und die Haltevorrichtung samt Andruckwalzen auf eine Seite ziehen, können ebenfalls eingesetzt werden.

Die Haltevorrichtung 6 für die Andruckwalzen 7 besteht im wesentlichen aus Querprofilen 12, in Abständen angebrachten Verstrebungen 13 und vertikalen Stützen 14, an denen speziell ausgebildete Lagerungen für die Andruckwalzen 7 angebracht sind. Die Lagerungen für die Andruckwalzen, die ein Ausweichen der Andruckwalzen nach oben gestatten, sind in der Figur 4 näher beschrieben.

Das schienengeführte Oberflächenbearbeitungsgerät mit einstellbarem Anpressdruck kann in Abhängigkeit von der Gussasphalttemperatur und der örtlich einwirkenden meteorologischen Bedingungen als Ganzes mittels Anhängevorrichtungen 15 von einem anderen Fahrzeug, beispielsweise einem Fertiger, gezogen werden, kann aber auch selbstfahrend ausgebildet sein. Ebenso ist es möglich, dass die Vertikalspindeleinrichtung 9 und die Stellspindeleinrichtung 10 nicht manuell, sondern motorisch angetrieben sind.

Die Figur 2 zeigt eine perspektivische Ansicht des schienengeführten Oberflächenbearbeitungsgerätes. Besonders gut sichtbar ist hier die versetzte bzw. überlappende Anordnung der Andruckwalzen 7. Sie dient dazu, Ungleichmässigkeiten im zu bearbeitenden Belag auszugleichen. Der Ueberlappungsgrad der Andruckwalzen 7 kann durch Verschiebung der Stützen 14 an den Querprofilen 12 verändert werden (siehe dazu Fig. 3).

Der Gestellrahmen 1 besteht, dem beträchtlichen Gewicht des gesamten Oberflächenbearbeitungsgerätes entsprechend, aus massiven Trägerteilen 16. Um eine gute Anpassbarkeit an unterschiedlichste Verhältnisse bezüglich Schienenbreite bzw. Fahrbahnbreite zu gewährleisten, sind eine Anzahl gleichartig ausgebildeter Trägerteil 16 vorhanden, die baukastenähnlich zusammensetzbar sind. Um die Anpassbarkeit des Gestellrahmens 1 weiter zu verbessern, sind teleskopartig ausziehbare und in verschiedenen ausgezogenen Stellen arretierbare Trägerteile 16 vorhanden. Die teleskopartige Ausziehbarkeit geht aus den Figuren 2 und 3 hervor.

Die Figur 3 zeigt eine Frontansicht des schienengeführten Oberflächenbearbeitungsgerätes. Sie zeigt insbesondere die Anordnung von Walzenlagern 17 für die Andruckwalzen 7 an den verschiebbaren Stützen 14.

Die Figur 4 zeigt schliesslich in prinzipieller Darstellung die Lagerung für die Andruckwalzen 7. Die an den Stützen 14 (siehe Fig. 3) angebrachten Walzenlager 17 sind so ausgebildet, dass eine darin gelagerte Druckwalzenachse 18 nach oben, nicht aber nach rechts oder links ausweichen kann. Der Bereich, in dem eine solche Ausweichbewegung möglich ist, ist als Einstellbereich E bezeichnet und ist in der Grössenordnung von typischerweise etwa 1.5 cm.

Das Oberflächenbearbeitungsgerät mit einstellbarem Anpressdruck wird auf dem gleichen Schienentrassee wie der Gussasphalteinbaufertiger geführt. Die Distanz zwischen dem Gussasphalteinbaufertiger und dem Oberflächenbearbeitungsgerät wird in Abhängigkeit von der Gussasphaltdicke, der Gussasphalttemperatur und den meteorologischen Umweltbedingungen in vorgegebener Distanz kontinuierlich zum Einbaufortgang mit gleicher Geschwindigkeit wie der Einbaufertiger rucklos nachgeführt.
Mit einem derartigen System kann erreicht werden, dass das Abstreugranulat in gewünschter Art optimal in die Gussasphaltoberfläche eingedrückt wird.

## Patentansprüche

1. Schienengeführtes Oberflächenbearbeitungsgerät mit einem Gestellrahmen (1) zur Aufhängung einer Anzahl von Andruckwalzen (7) und Mitteln zur Höhenverstellung der Andruckwalzen (7), wobei die Andruckwalzen (7) in zwei parallelen Reihen quer zum Schienenverlauf und im Wirkungsbereich gegenseitig überlappend angeordnet sind, **dadurch gekennzeichnet, dass** die Andruckwalzen (7) an einer um eine Druckwalzenpendelachse (8) schwenkbaren und im Schwenkbereich einschränkbaren Haltevorrichtung (6) am Gestellrahmen (1) angebracht sind und die Andruckwalzen (7) in einer Walzenlagerung an der Haltevorrichtung (6) in einem Einstellbereich E vertikal verschieblich angeordnet sind.

2. Schienengeführtes Oberflächenbearbeitungsgerät nach Patentanspruch 1, **dadurch gekennzeichnet, dass** die Schienenführung des Oberflächenbearbeitungsgeräts auf pendelachsengelagerten Fahrwerken (2) erfolgt und die Haltevorrichtung (6) im wesentlichen in einem mittleren Bereich zwischen vier Fahrwerken (2) angeordnet ist.

3. Schienengeführtes Oberflächenbearbeitungsgerät nach Patentanspruch 1 oder 2, **dadurch gekennzeichnet, dass** die Haltevorrichtung (6) mittels einer Vertikalspindeleinrichtung (9) höhenverstellbar am Gestellrahmen (1) angebracht ist.

4. Schienengeführtes Oberflächenbearbeitungsgerät nach einem der Patentansprüche 1 bis 3, **dadurch gekennzeichnet, dass** die Haltevorrichtung (6) mit wenigstens einer in der Länge verstellbaren Kette (11) mit dem Gestellrahmen (1) verbunden ist, wobei mit der Kette (11) die Neigung der Haltevorrichtung (6) gegenüber dem Gestellrahmen (1) beeinflussbar ist.

5. Schienengeführtes Oberflächenbearbeitungsgerät nach einem der Patentansprüche 1 bis 4, **dadurch gekennzeichnet, dass** mindestens eine am Gestellrahmen (1) angebrachte Stellspindeleinrichtung (10) vorhanden ist, mit der die Neigung der Haltevorrichtung (6) gegenüber dem Gestellrahmen (1) beeinflussbar ist.

6. Schienengeführtes Oberflächenbearbeitungsgerät nach einem der Patentansprüche 1 bis 5, **dadurch gekennzeichnet, dass** die Andruckwalzen (7) zur Verstellung des Ueberlappungsgrades an Stützen (14) an Querprofilen (12) der Haltevorrichtung (6) verschiebbar angebracht sind.

7. Schienengeführtes Oberflächenbearbeitungsgerät nach einem der Patentansprüche 1 bis 6, **dadurch gekennzeichnet, dass** der Gestellrahmen (1) mittels teleskopartig ausziehbarer Trägerteile (16) der Schienenbreite anpassbar ist.

8. Schienengeführtes Oberflächenbearbeitungsgerät nach einem der Patentansprüche 1 bis 7, **dadurch gekennzeichnet, dass** der Gestellrahmen (1) mittels einer Anzahl gleichartig ausgebildeter Trägerteile (16) baukastenähnlich der Schienenbreite anpassbar ist.

9. Schienengeführtes Oberflächenbearbeitungsgerät nach Patentanspruch 2, **dadurch gekennzeichnet, dass** das Fahrwerk (2) zwei in Führungsrichtung hintereinander liegende Führungsräder (5) aufweist.

## Claims

1. A rail-mounted surface treating apparatus with a frame (1) for suspending a number of compression rollers (7) thereon and with means for the height adjustment of the compression rollers (7), said compression rollers (7) being arranged in two parallel rows crosswise to the orientation of the rails and so as to overlap each other in the operating range, **characterized in that** the compression rollers (7) are mounted on the frame (1) to a holding device (6) that is pivotal about a floating axle (8) of the compression rollers, the pivot range of which may be limited, and that the compression rollers (7) are carried on the holding device (6) through a roller bearing arrangement in such a manner that they are vertically displaceable within an adjusting range E.

2. The rail-mounted surface treating apparatus according to patent claim 1, **characterized in that** the surface treating apparatus is guided by rails on gear carriages (2) which are carried on floating axles and that the holding device (6) is disposed substantially in a center region between four gear carriages (2).

3. The rail-mounted surface treating apparatus according to patent claim 1 or 2, **characterized in that** the holding device (6) is height-adjustably mounted to the frame (1) by means of a vertical spindle device (9).

4. The rail-mounted surface treating apparatus according to one of the patent claims 1 through 3, **characterized in that** the holding device (6) is connected to the frame (1) by means of at least one length-adjustable chain (11), said chain (11) allowing to influence the inclination of the holding device (6) relative to the frame (1).

5. The rail-mounted surface treating apparatus according to one of the patent claims 1 through 4, **characterized in that** there is provided on the frame (1) at least one adjusting spindle device (10) by means of which the inclination of the holding device (6) relative to the frame (1) may be influenced.

6. The rail-mounted surface treating apparatus according to one of the patent claims 1 through 5, **characterized in that**, for adjusting the extent of the overlap area, the compression rollers (7) are displaceably mounted to supports (14) provided on transverse profiles (12) of the holding device (6).

7. The rail-mounted surface treating apparatus according to one of the patent claims 1 through 6, **characterized in that** the frame (1) is adjustable to the width of the rails by means of telescopically extendable carrying members (16).

8. The rail-mounted surface treating apparatus according to one of the patent claims 1 through 7, **characterized in that** the frame (1) is adjustable to the width of the rails in a modular fashion by means of a number of carrying members (16) at the same kind.

9. The rail-mounted surface treating apparatus according to patent claim 2, **characterized in that** the gear carriage (2) is provided with two guide wheels (5) that are arranged one behind the other in the direction in which guiding is to occur.

## Revendications

1. Engin de traitement de surface guidé par des rails avec un bâti (1) pour y suspendre un nombre de rouleaux compresseurs (7) et avec des moyens de réglage en hauteur des rouleaux compresseurs (7), lesdits rouleaux compresseurs (7) étant disposés en travers des rails en deux rangées parallèles de manière à se chevaucher dans la zone d'action, **caractérisé en ce que** les rouleaux compresseurs (7) sont fixés sur le bâti (1) à un dispositif de retenue (6) destiné à pivoter sur un essieu oscillant (8) de rouleau compresseur et dont le pivotement est susceptible d'être limité, et **en ce que** les rouleaux compresseurs (7) sont montés à coulissement vertical au sein d'une zone de réglage E dans un logement pour rouleaux prévu sur le dispositif de retenue (6).

2. Engin de traitement de surface guidé par des rails selon la revendication 1, **caractérisé en ce que** l'engin de traitement de surface est guidé par des rails sur des équipements de translation (2) supportés par des essieux oscillants et que le dispositif de retenue (6) est sensiblement disposé dans une zone centrale entre quatre équipements de translation (2).

3. Engin de traitement de surface guidé par des rails selon l'une quelconque des revendications 1 ou 2, **caractérisé en ce que** le dispositif de retenue (6) est monté sur le bâti (1) de manière à être réglable en hauteur au moyen d'un système d'arbre vertical (9)

4. Engin de traitement de surface guidé par des rails selon l'une quelconque des revendications 1 à 3, **caractérisé en ce que** le dispositif de retenue (6) est relié au bâti (1) par au moins une chaîne (11) dont la longueur est réglable, ladite chaîne (11) permettant d'influencer l'inclinaison du dispositif de retenue (6) par rapport au bâti (1).

5. Engin de traitement de surface guidé par des rails selon l'une quelconque des revendications 1 à 4, **caractérisé en ce qu'**au moins un système d'arbre de réglage (10) est prévu qui est monté sur le bâti (1) et qui permet d'influencer l'inclinaison du dispositif de retenue (6) par rapport au bâti (1).

6. Engin de traitement de surface guidé par des rails selon l'une quelconque des revendications 1 à 5, **caractérisé en ce que**, pour régler le chevauchement, les rouleaux compresseurs (7) sont montés à coulissement sur des supports (14) prévus sur des profils en travers (12) du dispositif de retenue (6).

7. Engin de traitement de surface guidé par des rails selon l'une quelconque des revendications 1 à 6, **caractérisé en ce que** le bâti (1) est destiné à être adapté à la largeur des rails au moyen d'éléments porteurs (16) télescopiques.

8. Engin de traitement de surface guidé par des rails selon l'une quelconque des revendications 1 à 7, **caractérisé en ce que** le bâti (1) est destiné à être adapté selon un principe modulaire à la largeur des rails au moyen d'un nombre d'éléments porteurs (16) d'exécution analogue.

9. Engin de traitement de surface guidé par des rails selon la revendication 2, **caractérisé en ce que** l'équipement de translation (2) comporte deux roues de guidage (5) situées l'une derrière l'autre dans la direction de guidage.
